# EUROPÄISCHE PATENTSCHRIFT

(11) **EP 3 230 664 B1**
(45) Veröffentlichungstag und Bekanntmachung des Hinweises auf die Patenterteilung: **07.07.2021**
(21) Anmeldenummer: 15801445.6
(22) Anmeldetag: 27.11.2015
(51) Int. Cl.: F25D 11/02, F25D 21/12, F25B 25/00

(54) **NO-FROST-KÄLTEGERÄT**
NO-FROST REFRIGERATOR
RÉFRIGÉRATEUR NO-FROST

(30) Priorität: 08.12.2014 DE 102014225102
(43) Veröffentlichungstag der Anmeldung: 18.10.2017
(73) Patentinhaber: BSH Hausgeräte GmbH, 81739 München (DE)
(72) Erfinder: LIENGAARD, Niels, 89079 Ulm (DE); MRZYGLOD, Matthias, 89075 Ulm (DE)
(86) Internationale Anmeldenummer: PCT/EP2015/077963
(87) Internationale Veröffentlichungsnummer: WO 2016/091621

(56) Entgegenhaltungen:
- EP-A1- 1 347 255
- CA-A- 894 525
- CN-Y- 2 390 161
- JP-A- 2000 121 236
- US-A1- 2014 260 364
- None

## Beschreibung

Die vorliegende Erfindung betrifft ein Kältegerät, insbesondere ein Haushaltskältegerät, mit einem selbsttätig abtauenden Verdampfer. Derartige Kältegeräte sind auch als "No-Frost-Kältegeräte" bekannt.

Da der Verdampfer stets die kälteste Stelle in der Lagerkammer eines Kältegerätes bildet, schlägt sich Feuchtigkeit, die vom Kühlgut abgegeben wird oder die beim Öffnen einer Tür mit der Umgebungsluft in die Lagerkammer gelangt, am Verdampfer nieder. Die sich so bildende Eisschicht behindert den Wärmeaustausch zwischen dem Verdampfer und der übrigen Lagerkammer und muss daher, um einen energieeffizienten Betrieb des Kältegeräts zu gewährleisten, von Zeit zu Zeit beseitigt werden.

Bei den meisten herkömmlichen No-Frost-Kältegeräten ist zu diesem Zweck eine elektrische Heizung am Verdampfer angebracht. Diese Lösung ist zwar einfach und kostengünstig in der Fertigung, sie beeinträchtigt jedoch die Energieeffizienz des Kältegeräts, da zum einen eine große Mange an Heizenergie aufgewandt werden muss, um das Eis aufzutauen, und zum anderen nach dem Abtauen der Verdampfer und dessen Umgebung wieder auf Betriebstemperatur abgekühlt werden müssen. Wenn die Verteilung der Heizleistung nicht genau auf die Verteilung des Eises abgestimmt ist, werden die als erstes abgetauten Bereiche des Verdampfers von der Heizung nutzlos weit über den Gefrierpunkt aufgeheizt, was die Energieeffizienz zusätzlich beeinträchtigt.

Aus US 2014/0260364 A1 ist ein Kältegerät mit einem mehrkanalig koextrudierten Verdampfer bekannt, bei dem ein Hauptkanal vorgesehen ist, um ein Kältemittel zu führen, und ein Abtaufluid zwischen einem Nebenkanal des Verdampfers und einer externen Wärmequelle zirkulieren kann.

CA 894 525 A beschreibt ein Kältegerät mit einer Kältemaschine, deren Verdampfer oberhalb des Verflüssigers angeordnet ist und bei dem in einer Stillstandsphase des Verdichters Verdampfer und Verflüssiger so verbunden werden können, dass flüssiges Kältemittel vom Verdampfer zum Verflüssiger abfließt und gleichzeitig Kältemitteldampf vom Verflüssiger zum Verdampfer aufsteigt. Indem auf diese Weise Kondensation im Verdampfer und Verdampfung im Verflüssiger stattfinden, wird Wärme vom Verflüssiger zum Verdampfer transportiert und der Verdampfer abgetaut.

Aufgabe der Erfindung ist, ein Kältegerät zu schaffen, das eine noch energieeffizientere Abtauung ermöglicht.

Die Aufgabe wird gelöst durch ein Kältegerät mit den Merkmalen des Anspruchs 1. Mithilfe des Thermosiphons kann in kurzer Zeit eine große Wärmemenge zum Verdampfer transportiert werden, die aus dem als Wärmereservoir dienenden Verflüssiger entnommen wird und daher nicht die Energiebilanz des Kältegeräts beeinträchtigt. Wenn die Kältemaschine unmittelbar vor Beginn des Abtauvorgangs noch im Betrieb gewesen ist, ist der Verflüssiger deutlich wärmer als die entferntere Umgebung, und seine hohe Temperatur ermöglicht einen schnellen Wärmetransport zum Verdampfer. Nach dem Abtauvorgang kann der Verflüssiger kälter sein als die entferntere Umgebung, was wiederum die Effizienz der Kältemaschine verbessert, wenn diese nach dem Abtauen ihren Betrieb wieder aufnimmt. Die Kühlung, die der Verflüssiger durch das Abtauen des Verdampfers der ersten Lagerkammer erfährt, kann aber auch bereits während des Abtauens zum Kühlen der zweiten Lagerkammer unmittelbar wieder nutzbar gemacht werden.

Ein Durchgang, im Folgenden als erster Durchgang bezeichnet, zwischen einem in thermischem Kontakt mit dem Verdampfer stehenden inneren Bereich und einem in thermischem Kontakt mit dem Wärmereservoir stehenden äußeren Bereich des Thermosiphons sollte durch ein Ventil absperrbar sein, um einen Wärmetransport zum Verdampfer außerhalb der Abtauphasen des Kältegeräts unterdrücken zu können.

Erfindungsgemäß ist eine Steuereinheit vorgesehen, um eine am Verdampfer angesammelte Eismenge abzuschätzen und das Ventil zu öffnen, wenn die geschätzte Eismenge einen Grenzwert übersteigt. Derartige Steuereinheiten sind an sich bekannt, dienen aber herkömmlicherweise meist zum Schalten einer elektrischen Abtauheizung anstelle des Ventils. Die Heizleistung, die der Thermosiphon dem Verdampfer zuführen kann, ist stark von der Temperatur des Wärmereservoirs abhängig, so dass die Dauer eines Abtauvorgangs variieren kann. Um einen Abtauvorgang zu beenden, sollte die Steuereinheit daher mit einem Temperatursensor am inneren Bereich des Thermosiphons oder am Verdampfer verbunden und eingerichtet sein, das Ventil zu schließen, wenn die von dem Temperatursensor erfasste Temperatur einen Grenzwert übersteigt.

Vorzugsweise verläuft der erste Durchgang von einem unteren Ende des inneren Bereichs aus abwärts zum äußeren Bereich. So kann ein Wärmeträger, der während des Abtauens im inneren Bereich des Thermosiphons kondensiert und sich am unteren Ende des inneren Bereichs sammelt, schwerkraftgetrieben den äußeren Bereich erreichen und dort erneut verdampfen.

Vorzugsweise ist noch ein zweiter Durchgang zwischen innerem und äußerem Bereich vorgesehen, so dass Wärmeträgerdampf vom äußeren Bereich über einen anderen Durchgang in den inneren Bereich zurückkehren kann als den, über den der flüssige Wärmeträger abfließt. So behindern sich die Flüsse zwischen innerem und äußerem Bereich nicht gegenseitig, und es kann eine hohe Wärmetransportleistung erreicht werden, ohne dass eine Zwangsumwälzung des Wärmeträgers benötigt wird.

Der zweite Durchgang sollte wenigstens abschnittsweise vom äußeren Bereich abwärts zum inneren Bereich verlaufen. So kann, wenn der erste Durchgang durch das Ventil abgesperrt ist und der innere Bereich erheblich kälter ist als der äußere, eine stabile Temperaturschichtung im Durchgang erreicht werden, die den Wärmezufluss in die Lagerkammer über den zweiten Durchgang minimiert.

Um eine effiziente Wärmeübertragung auf die Eisschicht am Verdampfer zu erreichen, umfasst der innere Bereich des Thermosiphons vorzugsweise eine Wärmeträgerleitung, die durch den Verdampfer selber verläuft.

Wenn der Verdampfer ein Lamellenverdampfer ist, kann eine solche Wärmeträgerleitung - in gleicher Weise wie üblicherweise eine Kältemittelleitung - die Lamellen des Lamellenverdampfers kreuzen.

Wenn der Verdampfer ein Plattenverdampfer ist, können auf diesem eine Kältemittelleitung und die Wärmeträgerleitung nebeneinander verlaufen.

Ferner kann der Verdampfer ein Mehrkanalrohr umfassen, wobei ein Kanal des Mehrkanalrohrs Kältemittel der Kältemaschine und ein anderer Kanal den Wärmeträger des Thermosiphons führt.

Analog zum oben beschriebenen Aufbau des inneren Bereichs des Thermosiphons kann hier der äußere Bereich des Thermosiphons eine Wärmeträgerleitung umfassen, die durch den Verflüssiger verläuft.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: ein Blockdiagramm eines erfindungsgemäßen Kältegeräts;
- Fig. 2: schematisch die Anordnung von inneren und äußeren Bereichen des Thermosiphons an einer Wand des Kältegeräts;
- Fig. 3: ein Bruchstück eines Plattenwärmetauschers zur Verwendung in dem erfindungsgemäßen Kältegerät;
- Fig. 4: ein Bruchstück eines Drahtrohrwärmetauschers;
- Fig. 5: einen Lamellen-Wärmetauscher; und
- Fig. 6: ein Bruchstück eines Wärmetauschers mit einem Mehrkanalrohr.

Fig. 1 ist eine schematische Darstellung des erfindungsgemäßen Kältegeräts. In einem Korpus 1 sind, jeweils von einer Wärmedämmschicht 2 umgeben, zwei Fächer, hier ein Gefrierfach 3 und ein Normalkühlfach 4, ausgespart. Verdampfer 5, 6 der beiden Fächer 3, 4 sind über eine gemeinsame Saugleitung 7 mit einem Verdichter 8 verbunden. An einem Ausgang des Verdichters 8 ist ein Verflüssiger 9 angeschlossen. Eine vom Verflüssiger 9 ausgehende Leitung 10 verzweigt an einem Wegeventil 11 in zwei Kapillaren 12, 13, von denen jede zu einem der Verdampfer 5, 6 zurückführt.

Die Temperatur des Gefrierfachverdampfers 5 liegt dauerhaft unter 0°C, so dass sich an diesem eine Eisschicht bilden kann. Ein Thermosiphon 14 zum Abtauen dieser Eisschicht umfasst einen inneren Bereich 15 innerhalb des Gefrierfachs 3 und einen äußeren Bereich 16 außerhalb der Wärmedämmschicht 2. Der innere Bereich 15 ist durch eine Wärmeträgerleitung 17 gebildet, die durch den Verdampfer 5 verläuft; den äußeren Bereich 16 bildet eine Wärmeträgerleitung 18 im Verflüssiger 9.

Der äußere Bereich 16 liegt wenigstens teilweise tiefer als der innere Bereich 15, so dass im Verdampfer 5 kondensiertes Kältemittel, das an einem tiefsten Punkt 19 der Wärmeträgerleitung 17 im Verdampfer 5 zusammenläuft, von dort allein durch die Schwerkraft angetrieben über einen ersten Durchgang 20 durch die Wärmedämmschicht 2 zum Verflüssiger 9 abfließen kann, sofern ein in dem ersten Durchgang 20 angeordnetes Ventil 21 offen ist.

Ein zweiter Durchgang 22, der vom äußeren Bereich 16 durch die Wärmedämmschicht 2 zurück zum inneren Bereich 15 führt, ist ständig offen, doch da dieser zweite Durchgang 22 an einen höchsten Punkt 23 der Wärmeträgerleitung 17 anschließt, kann über diesen kein flüssiger Wärmeträger aus dem inneren Bereich 15 zum äußeren Bereich 16 gelangen.

Der Thermosiphon 14 ermöglicht nur so lange einen Wärmetransport zum Verdampfer 5, solange das Ventil 21 offen ist. Zur Steuerung des Ventils 21 dient eine elektronische Steuereinheit 24, die ausgelegt ist, um anhand diverser an sich bekannter Kriterien wie etwa der Laufzeit des Verdichters 8 seit dem letzten Abtauvorgang, der Häufigkeit von Türöffnungen des Gefrierfachs 3 seit dem letzten Abtauvorgang etc. die Eismenge am Verdampfer 5 abzuschätzen und das Ventil 21 zu öffnen, sobald die geschätzte Eismenge einen Grenzwert überschreitet.

Ein Temperatursensor 25 ist benachbart zu dem tiefsten Punkt 19 am Verdampfer 5 angebracht. Sobald im Laufe eines Abtauvorgangs die von diesem Temperatursensor 25 erfasste Temperatur über 0°C steigt, kann davon ausgegangen werden, dass der Verdampfer 5 eisfrei ist; dann schließt die Steuereinheit 24 das Ventil 21 wieder.

Fig. 2 zeigt schematisch einen Schnitt durch die Wärmedämmschicht 2 des Kältegeräts mit dem auf Seiten des Gefrierfachs 3 angeordneten Verdampfer 5 und dem an der Außenseite freiliegenden Verflüssiger 9. Der Durchgang 20 ist auf seiner ganzen Länge zum äußeren Bereich 16 des Wärmesiphons 14, am Verflüssiger 9, abschüssig, so dass Wärmeträger, der im inneren Bereich 15 kondensiert, bei offenem Ventil 21 selbsttätig zum äußeren Bereich 16 abfließen kann. Wenn das Ventil 21 geschlossen ist, kann sich kondensierter Wärmeträger im inneren Bereich 15 und in dem Durchgang 20 oberhalb des Ventils 21 stauen, gelangt aber nicht in den äußeren Bereich 16. Im Falle des zweiten Durchgangs 22 genügt es, wenn nur ein Teil von diesem zum inneren Bereich 15 hin abschüssig ist, damit sich in diesem Teil bei geschlossenem Ventil 21 ein Temperaturgradient ausbilden kann, der jeglichen Austausch von Wärmeträger zwischen den Bereichen 15, 16 über den Durchgang 22 verhindert.

Die inneren und äußeren Bereiche 15, 16 des Thermosiphons 14 können, wie in Fig. 2 angedeutet, in Form von hohlen Platten ausgebildet sein, die auf einer ihrer Hauptoberflächen in innigem thermischem Kontakt mit dem Verdampfer 5 bzw. dem Verflüssiger 9 stehen. Bevorzugt ist jedoch eine Struktur, bei der die Bereiche 15, 16 des Wärmesiphons jeweils integrale Bestandteile des Verdampfers 5 bzw. des Verflüssigers 9 bilden. Ein erstes Beispiel für einen solchen Aufbau zeigt Fig. 3 am Beispiel eines Rollbond-Wärmetauschers. Auf einer Grundplatte 26 sind nebeneinander Rohre der Wärmeträgerleitung 17 sowie einer Leitung 27 für das vom Verdichter 8 umgewälzte Kältemittel verlegt.

Eine entsprechende Anordnung von Wärmeträgerleitung 17 und Kältemittelleitung 27 zeigt Fig. 4, allerdings bilden die Leitungen 17, 27 zusammen mit sie verbindenden Drähten 28 hier einen Drahtrohrwärmetauscher, der sowohl als Verdampfer 5 als auch als Verflüssiger 9 Verwendung finden kann.

Fig. 5 zeigt eine Seitenansicht eines Lamellenverdampfers. Die Kältemittelleitung 27 bildet in an sich bekannter Weise eine obere und eine untere Lage 29, 30 aus die Lamellen 31 senkrecht kreuzenden, in Blickrichtung des Betrachters verlaufenden geradlinigen Abschnitten 34, die untereinander über abwechselnd an der dem Betrachter zugewandten Seite des Verdampfers bzw., gestrichelt dargestellt, an der von ihm abgewandten Seite überstehende Bögen 32 verbunden sind. Ein weiterer über die Lamellen 31 überstehender Bogen 33 stellt eine Reihenverbindung zwischen den zwei Lagen 29, 30 her. Die Wärmeträgerleitung 17 bildet ebenfalls eine obere und eine untere Lage 35, 36, allerdings liegen diese, anders als die Lagen 29, 30, exakt in einer Ebene, so dass sie auf ihrer gesamten Länge kontinuierlich abschüssig sind. So kann flüssiger Wärmeträger, egal an welcher Stelle der Lagen 35, 36 er sich bildet, in der Wärmeträgerleitung 17 frei zum tiefsten Punkt 19 des Verdampfers 5 abfließen und von dort zum äußeren Bereich 16 des Wärmesiphons 14 gelangen.

Fig. 6 zeigt ein Fragment eines aus Mehrkanalrohr 37 gebildeten Wärmetauschers. Das aus Metall, insbesondere Aluminium, extrudierte Mehrkanalrohr 37 hat einen bandförmig langgestreckten Querschnitt und lässt sich leicht in einer Orientierung biegen, in der seine Hauptoberflächen 38, 39 Außen- und Innenseiten einer Biegung bilden. Die Kanäle 40 des Mehrkanalrohrs 37 gehören jeweils abwechselnd der Wärmeträgerleitung 17 bzw. der Kältemittelleitung 27 an und ermöglichen so eine extrem schnelle Erwärmung des Verdampfers beim Abtauen.

### BEZUGSZEICHEN

- 1: Korpus
- 2: Wärmedämmschicht
- 3: Gefrierfach
- 4: Normalkühlfach
- 5: Verdampfer
- 6: Verdampfer
- 7: Saugleitung
- 8: Verdichter
- 9: Verflüssiger
- 10: Leitung
- 11: Wegeventil
- 12: Kapillare
- 13: Kapillare
- 14: Thermosiphon
- 15: innerer Bereich
- 16: äußerer Bereich
- 17: Wärmeträgerleitung
- 18: Wärmeträgerleitung
- 19: tiefster Punkt
- 20: Durchgang
- 21: Ventil
- 22: Durchgang
- 23: höchster Punkt
- 24: Steuereinheit
- 25: Temperatursensor
- 26: Grundplatte
- 27: Leitung
- 28: Draht
- 29: obere Lage
- 30: untere Lage
- 31: Lamelle
- 32: Bogen
- 33: Bogen
- 34: Abschnitt
- 35: obere Lage
- 36: untere Lage
- 37: Mehrkanalrohr
- 38: Hauptoberfläche
- 39: Hauptoberfläche
- 40: Kanal

## Patentansprüche

1. Kältegerät mit einer von einer Wärmedämmschicht (2) umgebenen ersten Lagerkammer (3), einer Kältemaschine, die einen die erste Lagerkammer (3) kühlenden Verdampfer (5) und einen die Zirkulation von Kältemittel durch den Verdampfer (5) antreibenden Verdichter (8) umfasst, und einem Thermosiphon (14), der in thermischem Kontakt mit dem Verdampfer (5) und mit einem Wärmereservoir außerhalb der Wärmedämmschicht (2) steht, wobei ein erster Durchgang (20) zwischen einem in thermischem Kontakt mit dem Verdampfer (5) stehenden inneren Bereich (15) und einem in thermischem Kontakt mit dem Wärmereservoir stehenden äußeren Bereich (16) des Thermosiphons (14) durch ein Ventil (21) absperrbar ist, **dadurch gekennzeichnet, dass** das Wärmereservoir ein Verflüssiger (9) der Kältemaschine ist, wobei die Kältemaschine einen zweiten Verdampfer (6) zum Kühlen einer zweiten Lagerkammer (4) umfasst, der durch den Verdichter (7) mit Kältemittel beaufschlagbar ist, während das Ventil (21) offen ist, und eine Steuereinheit (24) eingerichtet ist, eine am Verdampfer angesammelte Eismenge abzuschätzen und das Ventil (21) zu öffnen, wenn die geschätzte Eismenge einen Grenzwert übersteigt.

2. Kältegerät nach Anspruch 1, **dadurch gekennzeichnet, dass** die Steuereinheit (24) mit einem Temperatursensor (25) am inneren Bereich (15) des Thermosiphons (14) oder am Verdampfer (5) verbunden und eingerichtet ist, das Ventil (21) zu schließen, wenn die von dem Temperatursensor (25) erfasste Temperatur einen Grenzwert übersteigt.

3. Kältegerät nach Anspruch 1 oder 2, **dadurch gekennzeichnet, dass** der erste Durchgang (20) von einem unteren Ende des inneren Bereichs (15) aus abwärts zum äußeren Bereich (16) verläuft.

4. Kältegerät nach einem der Ansprüche 1 bis 3, **gekennzeichnet durch** einen zweiten Durchgang (22) zwischen innerem und äußerem Bereich (15, 16).

5. Kältegerät nach Anspruch 4, **dadurch gekennzeichnet, dass** der zweite Durchgang (22) vom äußeren Bereich (16) zum inneren Bereich (15) wenigstens abschnittsweise abwärts verläuft.

6. Kältegerät nach einem der Ansprüche 1 bis 5, **dadurch gekennzeichnet, dass** der innere Bereich (15) des Thermosiphons (14) eine Wärmeträgerleitung (17) umfasst, die durch den Verdampfer (5) verläuft.

7. Kältegerät nach Anspruch 6, **dadurch gekennzeichnet, dass** der Verdampfer (5) ein Lamellenverdampfer ist und die Wärmeträgerleitung (17) die Lamellen (31) des Lamellenverdampfers kreuzt.

8. Kältegerät nach Anspruch 6, **dadurch gekennzeichnet, dass** der Verdampfer ein Plattenverdampfer ist, bei dem eine Kältemittelleitung (27) und die Wärmeträgerleitung (17) auf einer Grundplatte (26) nebeneinander verlaufen.

9. Kältegerät nach Anspruch 6, **dadurch gekennzeichnet, dass** der Verdampfer (5) ein Mehrkanalrohr (37) umfasst, wobei ein Kanal (40, 27) des Mehrkanalrohrs (37) Kältemittel der Kältemaschine und ein anderer Kanal (40, 17) einen Wärmeträger des Thermosiphons (14) führt.

10. Kältegerät nach einem der vorhergehenden Ansprüche, **dadurch gekennzeichnet, dass** der äußere Bereich (16) des Thermosiphons (14) eine Wärmeträgerleitung (18) umfasst, die durch den Verflüssiger (9) verläuft.

## Claims

1. Refrigerator with a first storage chamber (3) surrounded by a thermal insulation layer (2), a refrigerating machine, which comprises an evaporator (5) cooling the first storage chamber (3) and a compressor (8) driving the circulation of refrigerant through the evaporator (5), and a thermosiphon (14), which is in thermal contact with the evaporator (5) and with a heat reservoir outside of the thermal insulation layer (2), wherein a first passage (20) between an inner region (15) in thermal contact with the evaporator (5) and an outer region (16) of the thermosiphon (14) in thermal contact with the heat reservoir can be shut off by a valve (21), **characterised in that** the heat reservoir is a condenser (9) of the refrigerating machine, wherein the refrigerating machine comprises a second evaporator (6) for cooling a second storage chamber (4), to which refrigerant can be applied by the compressor (7), while the valve (121) is open, and a control unit (24) is designed to measure a quantity of ice collected on the evaporator and to open the valve (21) when the measured quantity of ice exceeds a limit value.

2. Refrigerator according to claim 1, **characterised in that** the control unit (24) is connected to a temperature sensor (25) on the inner region (15) of the thermosiphon (14) or on the evaporator (5) and is designed to close the valve (21) when the temperature detected by the temperature sensor (25) exceeds a limit value.

3. Refrigerator according to claim 1 or 2, **characterised in that** the first passage (20) runs from a lower end of the inner region (15) downwards towards the outer region (16).

4. Refrigerator according to one of claims 1 to 3, **characterised by** a second passage (22) between the inner and outer region (15, 16).

5. Refrigerator according to claim 4, **characterised in that** the second passage (22) runs at least in sections downwards from the outer region (16) to the inner region (15).

6. Refrigerator according to one of claims 1 to 5, **characterised in that** the inner region (15) of the thermosiphon (14) comprises a heat carrier line (17) which runs through the evaporator (5).

7. Refrigerator according to claim 6, **characterised in that** the evaporator (5) is a fin evaporator and the heat carrier line (17) intersects the fins (31) of the fin evaporator.

8. Refrigerator according to claim 6, **characterised in that** the evaporator is a plate evaporator, in which a refrigerant line (27) and the heat carrier line (17) run adjacent to one another on a base plate (26).

9. Refrigerator according to claim 6, **characterised in that** the evaporator (5) comprises a multichannel pipe (37), wherein one channel (40, 27) of the multichannel pipe (37) conducts refrigerant of the refrigerating machine and another channel (40, 17) conducts a heat carrier of the thermosiphon (14).

10. Refrigerator according to one of the preceding claims, **characterised in that** the outer region (16) of the thermosiphon (14) comprises a heat carrier line (18) which runs through the condenser (9).

## Revendications

1. Appareil frigorifique comprenant une première chambre de stockage (3) entourée par une couche d'isolation thermique (2), une machine frigorifique qui comprend un évaporateur (5) réfrigérant la première chambre de stockage (3) et un compresseur (8) entraînant la circulation de fluide réfrigérant à travers l'évaporateur (5), et un thermosiphon (14) qui est en contact thermique avec l'évaporateur (5) et avec un réservoir thermique en dehors de la couche d'isolation thermique (2), dans lequel un premier passage (20) entre une partie intérieure (15) du thermosiphon (14), en contact avec l'évaporateur (5), et une partie extérieure (16) du thermosiphon (14), en contact thermique avec le réservoir thermique, peut être obturé au moyen d'une vanne (21), **caractérisé en ce que** le réservoir thermique est un condenseur (9) de la machine frigorifique, dans lequel la machine frigorifique comprend un deuxième évaporateur (6) destiné à réfrigérer une deuxième chambre de stockage (4), lequel peut être alimenté en fluide réfrigérant par le compresseur (7) pendant que la vanne (21) est ouverte, et dans lequel une unité de commande (24) est configurée pour évaluer une quantité de glace accumulée sur l'évaporateur et ouvrir la vanne (21) lorsque la quantité de glace évaluée dépasse une valeur limite.

2. Appareil frigorifique selon la revendication 1, **caractérisé en ce que** l'unité de commande (24) est reliée à un capteur de température (25) sur la partie intérieure (15) du thermosiphon (14) ou sur l'évaporateur (5), et est configurée pour fermer la vanne (21) lorsque la température saisie par le capteur de température (25) dépasse une valeur limite.

3. Appareil frigorifique selon la revendication 1 ou 2, **caractérisé en ce que** le premier passage (20) s'étend d'une extrémité inférieure de la partie intérieure (15) vers le bas en direction de la partie extérieure (16).

4. Appareil frigorifique selon l'une quelconque des revendications 1 à 3, **caractérisé par** un deuxième passage (22) entre la partie intérieure et la partie extérieure (15, 16).

5. Appareil frigorifique selon la revendication 4, **caractérisé en ce que** le deuxième passage (22) s'étend au moins par sections vers le bas, de la partie extérieure (16) vers la partie intérieure (15).

6. Appareil frigorifique selon l'une quelconque des revendications 1 à 5, **caractérisé en ce que** la partie intérieure (15) du thermosiphon (14) comprend une conduite de fluide caloporteur (17) qui s'étend à travers l'évaporateur (5).

7. Appareil frigorifique selon la revendication 6, **caractérisé en ce que** l'évaporateur (5) est un évaporateur à lamelles et **en ce que** la conduite de fluide caloporteur (17) croise les lamelles (31) de l'évaporateur à lamelles.

8. Appareil frigorifique selon la revendication 6, **caractérisé en ce que** l'évaporateur est un évaporateur à plaques dans lequel une conduite de fluide réfrigérant (27) et la conduite de fluide caloporteur (17) s'étendent côte à côte sur une plaque de base (26).

9. Appareil frigorifique selon la revendication 6, **caractérisé en ce que** l'évaporateur (5) comprend un tube à canaux multiples (37), dans lequel un canal (40, 27) du tube à canaux multiples (37) conduit le fluide réfrigérant et un autre canal (40, 17) conduit un fluide caloporteur du thermosiphon (14).

10. Appareil frigorifique selon l'une quelconque des revendications précédentes, **caractérisé en ce que** la partie extérieure (16) du thermosiphon (14) comprend une conduite de fluide caloporteur (18) qui s'étend à travers le condenseur (9).
